# EUROPÄISCHE PATENTSCHRIFT

(11) **EP 1 908 534 B1**
(45) Veröffentlichungstag und Bekanntmachung des Hinweises auf die Patenterteilung: **29.10.2008**
(21) Anmeldenummer: 07018882.6
(22) Anmeldetag: 26.09.2007
(51) Int. Cl.: B21B 37/26, B21B 37/54

(54) **Walzwerk und Verfahren zum flexiblen Kalt- oder Warm-Einweg- oder Reversierwalzen von Metallband**
Rolling mill and method for flexible cold or hot one-way or reverse rolling of a metal strip
Laminoir et procédé de laminage flexible à froid ou à chaud à voie unique ou inverse d'une bande de métal

(30) Priorität: 07.10.2006 DE 102006047463
(43) Veröffentlichungstag der Anmeldung: 09.04.2008
(73) Patentinhaber: ACHENBACH BUSCHHÜTTEN GmbH, 57223 Kreuztal (DE)
(72) Erfinder: Barten, Axel, Dipl.-Ing. (ETH), 57078 Siegen (DE); Neukant, Rainer, Dipl.-Ing., 57223 Kreuztal (DE); Stahl, Werner, Ing., 57223 Kreuztal (DE)
(74) Vertreter: Pürckhauer, Rolf

(56) Entgegenhaltungen:
- EP-A- 1 121 990
- EP-A- 1 464 415
- DE-A1- 10 310 399
- DE-A1-1102004 041 32

## Beschreibung

Die Erfindung betrifft ein Walzwerk sowie ein Verfahren zum flexiblen Kalt- oder Warm- Einweg- oder Reversierwalzen von Metallband, insbesondere aus Stahl, mit veränderlicher Banddicke, mit einem Walzgerüst, das einen Walzensatz und ein Anstellsystem zur Einstellung des Walzspaltes aufweist, einer dem Walzgerüst vorgeordneten Abhaspel und einer dem Walzgerüst nachgeordneten Aufhaspel für das Walzband, die mit einem drehzahlgeregelten Antrieb ausgerüstet sind.

Die beim flexiblen Walzen in Bandlängsrichtung verlaufende Dickenänderung führt aufgrund der Massenflussgesetze zu Geschwindigkeitsänderungen des Walzbandes. Dies hat zur Folge, dass bei einer Verringerung des Walzspaltes und damit der Banddicke am Bandauslauf des Walzgerüstes eine Erhöhung der Bandgeschwindigkeit und am Bandeinlauf des Walzgerüstes eine Verringerung der Bandgeschwindigkeit auftritt. Analog dazu tritt beim Auffahren des Walzspaltes ein umgekehrtes Geschwindigkeitsverhalten des Walzbandes auf. Werden Bandlängsprofile mit steilen Dickenrampen und hohen Walzgeschwindigkeiten gewalzt, ist nicht selten die Regelung der Bandhaspel mit der Geschwindigkeitsanpassung überfordert. Infolgedessen kommt es zu Bandzugänderungen, die zum einen die Walzbedingungen und damit die Profilgenauigkeit und zum anderen die Wickelgüte des Bandcoils auf den Bandhaspeln erheblich beeinträchtigen und gegebenenfalls sogar zu Bandrissen führen können.

Die EP 1 121 990 A2 beschreibt ein Walzwerk zum flexiblen Walzen von Bandmaterial mit einer periodisch veränderlichen Banddicke. Zwischen der Abhaspel und dem Walzgerüst sowie der Aufhapsel und dem Walzgerüst ist jeweils eine Ausgleichsbeziehungsweise Tänzerrolle angeordnet, um die das Bandmaterial schleifenförmig herumgeführt ist. Die Position der Tänzerrolle zur horizontalen Bandlaufebene wird kraftgeregelt, um einen sich ändernde Materialfluss beziehungsweise eine sich ändernde Bandgeschwindigkeit aufgrund eines sich ändernden Materialstaus am Walzspalteingang und einer sich ändernden Materialvoreilung am Walzspaltausgang bei einer Verstellung des Walzspaltes auszugleichen und einen konstanten Bandzug einzustellen. Die Positionsveränderungen der Tänzerrollen infolge der Gleichgewichtsstörungen zwischen dem Bandabzug von der Abhaspel und dem Bandeinzug in den Walzspalt und/oder zwischen dem Bandaustritt aus dem Walzspalt und dem Aufwickeln des Bandes auf die Aufhaspel werden laufend ermittelt und in Signale zur Drehzahlregelung der Ab- und der Aufhaspel umgesetzt. Zur Verbesserung der Bandzugkonstanz wird die Periodizität der Banddickenänderung ermittelt und zur Kompensation der auf die Tänzerrollen einwirkenden Beschleunigungskräfte wird eine ' Störgröße aufgeschaltet.

Zur Lösung der beim flexiblen Walzen von Bandmaterial bei einer Änderung des Banddickenverlaufs und größeren Bandgeschwindigkeiten auftretenden Probleme bezüglich des Massenflusses und des Bandzuges wird mit der DE 101 33 756 A1 ein Kaltwalzwerk mit einem Einzelgerüst, einer diesem vorgeordneten Abhaspel und einer diesem nachgeordneten Aufhaspel für das Bandmaterial sowie einem zwischen der Abhaspel und dem Walzgerüst angeordneten Bandspeicher für eine Massenflussregelung und eine Bandzugregelung beim Walzprozess vorgeschlagen. Der Bandspeicher wird durch eine Tänzerrolle gebildet, die gegenüber dem Walzband in einem bestimmten Winkel anstellbar ist und mit einer bestimmten Kraft beaufschlagbar ist, so dass sich eine Schlinge im Band bildet, deren Schlingenlänge sich mit der Position der Tänzerrolle ändert, so dass unterschiedliche Bandlängen gespeichert werden können.

Aus der DE 103 10 399 A1 ist ein Walzwerk zum flexiblen Walzen von Metallbändern bekannt, bei dem der auf dem Metallband lastende Bandzug mittels einer Bandzugausgleichsvorrichtung geregelt wird. Die Bandzugausgleichsvorrichtung wird durch eine Umlenkrolle gebildet, die zur Veränderung des Abstandes zwischen den Bandhaspeln und dem Walzspalt verschiebbar oder verschwenkbar ist. Durch die Verstellung der Umlenkrolle wird die Bandlaufgeometrie an die sich jeweils zwischen der Haspel und dem Walzgerüst befindlichen Bandlänge angepasst und damit der gewünschte Bandzug aufrechterhalten.

Bei dem aus der EP 1 464 415 A2 bekannten Walzwerk zum flexiblen Walzen von Metallband werden zur Regelung des Bandzuges Bandspeicher eingesetzt, die als S-Rollenpaare ausgebildet sind, deren eine Umlenkrolle zu der anderen Rolle zur Einstellung unterschiedlicher Schlaufenlängen des um die beiden Rollen geführten Walzbandes verstellbar ist, wobei zur Einstellung der effektiv auf den gewickelten Bund wirkenden Bandzüge die bekannte Funktion der Zugsteigerung und Zugreduzierung einer S-Rollenanordnung zur Anwendung gelangt.

Bei dem Walzwerk gemäß der DE 10 2004 041 321 A1 zum flexiblen Walzen von Metallband wird ebenfalls eine S-Rolleneinheit als Bandspeicher eingesetzt, die zur Bandzugregelung mit einer schwenkbaren Umlenkrolle mit einem hydraulischen Linearstellglied ausgerüstet ist, wobei mindestens eine der beiden Umlenkrollen drehangetrieben ist, um den Zugaufbau im Band optimal beeinflussen zu können.

Mit der DE 102 54 178 A1 werden ein Verfahren zur Ermittlung von Zustandsgrößen eines Walzprozesses und die daraus abgeleiteten Regelungsverfahren beschrieben. Durch die dort zum Beispiel erläuterte hochdynamische Analyse nach der Massenflusskonstanz werden Bandzugabweichungen während des Walzprozesses vom Sollwert vor allem in den Beschleunigungs- und Abbremsphasen verhindert.

Die verschiedenen Bandspeicherkonstruktionen der vorbeschriebenen Walzwerke zum Ausgleich der beim flexiblen Walzen von Bandmaterial auftretenden Massenflussänderungen beziehungsweise Bandlängenunterschiede verfolgen den Zweck, die auf den Walzspalt rückwirkenden Bandzüge konstant zu halten. Dies ist jedoch nur dann möglich, wenn die zum Beispiel durch die gewünschten Längen der dünnen Profilstellen durch den Massenfluss bedingten Längendifferenzen innerhalb der Stellwege der Ausgleichsglieder liegen. Zum anderen ergeben sich weitere Störgrößen durch das Beschleunigungsvermögen der Antriebe der Ausgleichsstellglieder infolge ihrer eigenen Massenträgheitsmomente.

Der Erfindung liegt die Aufgabe zugrunde, ein Walzwerk sowie ein Verfahren zum flexiblen Walzen von Metallband zu entwickeln, die gegenüber den Walzwerken und den Walzverfahren nach dem Stand der Technik zum flexiblen Walzen von Bandmaterial höhere Walzgeschwindigkeiten unter Beachtung der physikalischen Grenzbedingungen wie Bandspeicherlänge, Massenträgheiten der Stellglieder und Bandzugfehler durch Abweichung von der idealen Beschleunigungscharakteristik, insbesondere in den Umkehrpunkten der Bandbeschleunigung bei einer Änderung des Banddickenprofils, und durch die Vermeidung von abrupt gegenläufigen Massenbeschleunigungen der Bandspeichereinrichtungen ermöglichen.

Diese Aufgabe wird durch die Walzwerke mit den Merkmalen der Patentansprüche 1 und 3 sowie das Walzverfahren gemäß Patentanspruch 17 gelöst.

Die Erfindung wird nachfolgend anhand von zwei in den Figuren 1 und 2 schematisch dargestellten Walzwerkkonstruktionen erläutert.

Figur 1 zeigt den schematischen Aufbau eines Quartowalzwerkes zum flexiblen Kalt-Einwegwalzen von Metallband mit veränderlicher Banddicke. Das Walzwerk umfasst ein Walzgerüst 1, in das zwei Arbeitswalzen 2, 3 und zwei Stützwalzen 4, 5 sowie ein Anstellsystem zur Einstellung des Walzspaltes 6 eingebaut sind, eine dem Walzgerüst 1 vorgeordnete Abhaspel 7 und eine dem Walzgerüst nachgeordnete Aufhaspel 8 für das Walzband 9.

Zur Kompensation beziehungsweise Regelung der beim flexiblen Walzen auftretenden Massenflussänderungen des Walzbandes 9 und der von diesen abhängigen Bandgeschwindigkeit sowie zur Regelung des Bandzuges insbesondere im Bereich der Umkehrpunkte der Bandbeschleunigung bei einer Änderung des Banddickenprofils wird eine Drehzahlregelung der Antriebe von Ab- und Aufwickelhaspel 7, 8 mit überlagerter Leitwertregelung eingesetzt.

In die Regelung der Haspelantriebe wird der Dickenprofil-Leitrechner zur Ermittlung der Sollwerte für die Walzspaltanstellung zur flexibeln Einstellung der Banddicke einbezogen, wobei der Leitrechner für die Regelung des Banddickenprofils den Banddickenverlauf zusätzlich als Funktion der Zeit an einen Materialflussprädiktor weitergibt, der unter Berücksichtigung des Materialrückstaus an der Bandeinlaufseite und der Materialvoreilung an der Bandauslaufseite des Walzgerüstes sowie in Kenntnis der antriebsspezifischen Momentenregelzeiten eine vorgesteuerte Momentenaufschaltung für die Drehzahlregelung von Abhaspel und Aufhaspel erzeugt. Diese Momentenvorsteuerung kann in Abhängigkeit vom Dickenübergang dick-dünn oder dünn-dick sowie von der Walzrichtung positiv oder negativ sein. Der gesamte Walzprozess erfolgt längensegment- und/oder zeitsegmentgesteuert.

In einer weiteren Ausführungsform ist das in Figur 2 dargestellte Walzwerk mit einem zwischen der Abhaspel 7 und dem Walzgerüst 1 angeordneten Bandspeicher 10 sowie einem weiteren zwischen dem Walzgerüst 1 und der Aufhaspel 8 angeordneten Bandspeicher 11 ausgerüstet. Die Bandspeicher 10, 11 dienen zur Kompensation verbleibender Restfehler im Massenfluss des Walzbandes aufgrund der beschränkten Antriebsdynamik der Haspelantriebe im Bereich der Umkehrpunkte der Bandbeschleunigung bei einer Änderung des Banddickenprofils. Die Bandspeicher 10, 11 sind jeweils als ein S-Rollenpaar 12 ausgebildet mit einer oberen und einer unteren Umlenkrolle 13, 14, einer exzentrischen Lagerung der Rotationsachsen 15, 16 der oberen und der unteren Umlenkrolle 13, 14 in Lagereinheiten 17, 18 sowie einer veränderlichen Einstellung der gegenseitigen Position der Rotationsachsen 15, 16 der beiden Umlenkrollen 15, 16 durch eine Drehverstellung einer oder beider Rotationsachsen 15, 16 um die Lagereinheiten 17, 18 mittels eines Drehantriebs zur Einstellung unterschiedlicher Schlaufenlängen des in einer Schlaufe 19 um die beiden Umlenkrollen 13, 14 des S-Rollenpaares 12 geführten Walzbandes 9. Die unterschiedlichen Schlaufenlängen werden im Zusammenspiel mit der Exzenterverstellung als schneller Bandspeicher zum Auffangen verbleibender Abweichungen von der Sollbeschleunigung verwendet. Die Exzenterverstellung hat gegenüber den bekannten Bandspeichern den Vorteil, dass die Verstellung vergleichsweise schnell erfolgen kann, da keine großen Massen mit entsprechender Massenträgheit über einen großen Weg beschleunigt werden müssen.

Die Exzenterverstellung der Rotationsachsen der Umlenkrollen des S-Rollenpaares kann sowohl vorgesteuert durch den Materialflussprädiktor als auch geregelt durch den gemessenen Bandzug erfolgen.

Beim flexiblen Walzen von Metallband treten bei Banddickenänderungen die sogenannten Änderungspunkte oder Umkehrpunkte in der Beschleunigungscharakteristik auf. Hier ist in der Praxis zum Beispiel aufgrund limitierter Stromanstiegsgeschwindigkeiten der Antriebsregelung eine Abweichung des realen Beschleunigungsverlaufs von der idealen Beschleunigungscharakteristik festzustellen, wobei sich positive und negative Beschleunigungsfehler ergeben können. Diese Beschleunigungsfehler können auf der Grundlage der Antriebsparameter wie zum Beispiel Anregelzeiten sowie unter Ermittlung weiterer Zustandsgrößen des Walzwerks wie Banddickenreduktion, Materialvoreilung und Materialrückstau, Walzgeschwindigkeit und so weiter zunächst in einen Geschwindigkeitsfehler als Integral des Beschleunigungsfehlers und dann über die Proportionalitätsbeziehung in einen Längenfehler umgerechnet werden. Dem ermittelten Längenfehler entsprechend werden die exzentrischen Lagereinheiten der Rotationsachsen der Umlenkrollen des S-Rollenpaares verstellt, so dass der Längenfehler kompensiert und ein konstanter Bandzug erreicht wird.

In weiteren Ausführungsformen kann das Walzverfahren auch durch Rückführung von Prozessmesswerten wie zum Beispiel Bandzug und/oder Exzenterverstellkraft gegenüber der rechnerischen Ermittlung von Zustandsgrößen erweitert werden.

Es besteht die Möglichkeit, das Walzwerk um eine offlineplanheitsoptimierte Betriebsweise mit reduziertem Aufhaspelzug zu erweitern.

Der Drehwinkel der Exzenterverstellung der Rotationsachse 15 mindestens einer Umlenkrolle 13 des S-Rollenpaares 12 wird aus der Exzenterausgangsstellung und in Abhängigkeit des Bandgeschwindigkeitsfehlers aus der Beschleunigungsabweichung bestimmt.

Die Winkelgeschwindigkeit der Exzenterverstellung der Rotationsachse 15 mindestens einer Umlenkrolle 13 des S-Rollenpaares 12 wird aus der Exzenterausgangsstellung und in Abhängigkeit des Bandgeschwindigkeitsfehlers aus der Beschleunigungsabweichung bestimmt.

Ferner können der Drehwinkel und die Winkelgeschwindigkeit der Exzenterverstellung der Rotationsachse 15 mindestens einer Umlenkrolle 13 des S-Rollenpaares 12 aus der Exzenterausgangsstellung und in Abhängigkeit des Bandgeschwindigkeitsfehlers aus der Beschleunigungsabweichung bestimmt werden.

Die Totpunkte der Exzenterverstellung der Rotationsachse 15 mindestens einer Umlenkrolle 13 des S-Rollenpaares 12 sind annähernd auf der Winkelhalbierenden des Umschlingungswinkels der Umlenkrolle beziehungsweise der Umlenkrollen angeordnet.

Zusätzlich zu dem Drehantrieb ist mindestens eine Umlenkrolle 13 des S-Rollenpaares 12 mit einem Bremsantrieb ausgerüstet.

Werden insbesondere hohe prozessbedingte Bandzüge benötigt oder soll zur Vermeidung von Oberflächenbeschädigungen und Nachverformungen des zu einem Bund aufgewickelten Walzbandes der Wickelbandzug reduziert werden, kann die S-Rollenstrecke zum Zugaufbau und Zugabbau mit Antrieben ausgestattet werden.

Die S-Rollenpaare 12 sind unterhalb der Bandlaufebene 20-20 angeordnet und die exzentrischen Lagereinheiten 17, 18 der oberen und der unteren Umlenkrolle 13, 14 der S-Rollenpaare 12 befinden sich in einer Vertikalebene 21-21.

Ferner besteht die Möglichkeit einer Anordnung der beiden S-Rollenpaare 12 unterhalb der Bandlaufebene 20-20 und einer Anordnung der exzentrischen Lagereinheiten 17, 18 der oberen und der unteren Umlenkrolle 13, 14 der S-Rollenpaare 12 in einer Ebene, die unter einem Winkel von +90° bis -90° zur Vertikalen verläuft.

Des weiteren besteht die Möglichkeit, die S-Rollenpaare 12 oberhalb der Bandlaufebene 20-20 anzuordnen und die exzentrischen Lagereinheiten 17, 18 der oberen und der unteren Umlenkrolle 13, 14 der S-Rollenpaare in einer Vertikalebene anzuordnen.

Schließlich besteht die Möglichkeit einer Anordnung der S-Rollenpaare 12 oberhalb der Bandlaufebene 20-20 und einer Anordnung der exzentrischen Lagereinheiten 17, 18 der oberen und der unteren Umlenkrolle 13, 14 der S-Rollenpaare 12 in einer Ebene, die unter einem Winkel von +90° bis -90° zur Vertikalen verläuft.

Zur Erleichterung der Einführung des Walzbandes 9 werden die Rotationsachsen 15, 16 der Umlenkrollen 13, 14 der beiden S-Rollenpaare 12 um die Vertikalebene 21-21 der exzentrischen Lagereinheiten 17, 18 der Umlenkrollen in einen größten Abstand zueinander gedreht.

### Bezugszeichen

- 1: Walzgerüst
- 2: Arbeitswalze
- 3: Arbeitswalze
- 4: Stützwalze
- 5: Stützwalze
- 6: Walzspalt
- 7: Abhaspel
- 8: Aufhaspel
- 9: Walzband
- 10: Bandspeicher
- 11: Bandspeicher
- 12: S-Rollenpaar
- 13: obere Umlenkrolle von 12
- 14: untere Umlenkrolle von 12
- 15: Rotationsachse von 13
- 16: Rotationsachse von 14
- 17: exzentrische Lagereinheit von 15
- 18: exzentrische Lagereinheit von 16
- 19: Schlaufe von 9
- 20-20: Bandlaufebene
- 21-21: Vertikalebene von 17, 18

## Patentansprüche

1. Walzwerk zum flexiblen Kalt- oder Warm-Einweg- oder Reversierwalzen von Metallband (9), insbesondere aus Stahl, mit veränderlicher Banddicke, mit einem Walzgerüst (1), dass einen Walzensatz (2,3,4,5) und ein Anstellsystem zur Einstellung des Walzspaltes aufweist, einer dem Walzgerüst (1) vorgeordneten Abhaspel (7) und einer dem Walzgerüst (1) nachgeordneten Aufhaspel (8) für das Metallband (9), die mit einem drehzahlgeregelten Antrieb ausgerüstet sind, **gekennzeichnet durch** eine Drehzahlregelung der Antriebe von Ab- und Aufhaspel (7, 8) mit überlagerter Leitwertregelung zur Kompensation bzw. Regelung der Massenflussänderungen des Metallbandes (9) und der von diesen abhängigen Bandzuggeschwindigkeit sowie zur Regelung des Bandzuges, insbesondere im Bereich der Umkehrpunkte der Bandbeschleunigung bei einer Änderung des Banddickenprofils.

2. Walzwerk nach Anspruch 1, **gekennzeichnet durch** eine Einbeziehung des Dickenprofil-Leitrechners zur Ermittlung der Sollwerte für die Walzspaltanstellung zur flexiblen Einstellung der Banddicke in die Regelung der Haspelantriebe, wobei der Leitrechner für die Regelung des Banddickenprofils den Banddickenverlauf zusätzlich als Funktion der Zeit an einen Materialflußprädiktor weitergibt, der unter Berücksichtigung des Materialrückstaus an der Bandeinlaufseite und der Materialvoreilung an der Bandauslaufseite des Walzgerüstes (1) sowie in Kenntnis der antriebsspezifischen Momentenregelzeiten eine vorgesteuerte Momentenaufschaltung für die Drehzahlregelung von Abhaspel (7) und Aufhaspel (8) erzeugt.

3. Walzwerk nach Anspruch 1 und 2, **gekennzeichnet durch** die Ausrüstung mit einem zwischen Abhaspel (7) und Walzgerüst (1) und/oder Aufhaspel (8) und Walzgerüst (1) angeordneten schnellen Bandspeicher (10, 11) zur Kompensation verbleibender Restfehler im Massenfluss des Metallbandes (9) und im Bandzug aufgrund der beschränkten Antriebsdynamik der Haspelantriebe im Bereich der Umkehrpunkte der Bandbeschleunigung bei einer Änderung des Banddickenprofils sowie eine Ausbildung des Bandspeichers oder der Bandspeicher (10, 11) als S-Rollenpaar (12) mit einer oberen und einer unteren Umlenkrolle (13, 14), einer exzentrischen Lagerung der Rotationsachsen (15, 16) der oberen und/oder unteren Umlenkrollen (13, 14) in Lagereinheiten (17, 18) sowie einer veränderlichen Einstellung der gegenseitigen Position der Rotationsachsen (15, 16) der beiden Umlenkrollen (13, 14) **durch** eine Drehverstellung einer oder beider Rotationsachsen (15, 16) um die Lagereinheiten (17, 18) mittels eines Drehantriebs zur Einstellung unterschiedlicher Schlaufenlängen des in einer Schlaufe (19) um die beiden Umlenkrollen (13, 14) des S-Rollenpaares (12) geführten Metallbandes (9).

4. Walzwerk nach Anspruch 3, **dadurch gekennzeichnet, dass** die Exzenterverstellung mindestens einer Umlenkrolle (13, 14) eines S-Rollenpaares bzw. beider S-Rollenpaare (12) vorgesteuert durch den Materialflußprädiktor erfolgt.

5. Walzwerk nach Anspruch 3, **dadurch gekennzeichnet, dass** die Exzenterverstellung mindestens einer Umlenkrolle (13, 14) eines S-Rollenpaares bzw. beider S-Rollenpaare (12) geregelt durch den gemessenen Bandzug erfolgt.

6. Walzwerk nach einem der Ansprüche 3 bis 5, **dadurch gekennzeichnet, dass** der Drehwinkel der Exzenterverstellung der Rotationsachse (15) mindestens einer Umlenkrolle (13) des S-Rollenpaares (12) aus der Exzenterausgangsstellung und in Abhängigkeit des Bandgeschwindigkeitsfehlers aus der Beschleunigungsabweichung bestimmt wird.

7. Walzwerk nach einem der Ansprüche 3 bis 6, **dadurch gekennzeichnet, dass** die Winkelgeschwindigkeit der Exzenterverstellung der Rotationsachse (15) mindestens einer Umkehrrolle (13) des S-Rollenpaares (12) aus der Exzenterausgangsstellung und in Abhängigkeit des Bandgeschwindigkeitsfehlers aus der Beschleunigungsabweichung bestimmt wird.

8. Walzwerk nach einem der Ansprüche 3 bis 6, **dadurch gekennzeichnet, dass** der Drehwinkel und die Drehwinkelgeschwindigkeit der Exzenterverstellung der Rotationsachse (15) mindestens einer Umlenkrolle (13) des S-Rollenpaares (12) aus der Exzenterausgangsstellung und in Abhängigkeit des Bandgeschwindigkeitsfehlers aus der Beschleunigungsabweichung bestimmt werden.

9. Walzwerk nach einem der Ansprüche 3 bis 8, **dadurch gekennzeichnet, dass** die Totpunkte der Exzenterverstellung der Rotationsachse (15) mindestens einer Umlenkrolle (13) des S-Rollenpaares (12) annähernd auf der Winkelhalbierenden des Umschlingungswinkels der Umlenkrolle bzw. der Umlenkrollen angeordnet sind.

10. Walzwerk nach einem der Ansprüche 3 bis 9, **gekennzeichnet durch** eine Ausrüstung einer Umlenkrolle oder beider Umlenkrollen (13, 14) des S-Rollenpaares bzw. beider S-Rollenpaare (12) mit einem Bremsantrieb.

11. Walzwerk nach einem der Ansprüche 3 bis 10, **gekennzeichnet durch** eine Anordnung eines S-Rollenpaares oder beider S-Rollenpaare (12) unterhalb der Bandlaufebene (20-20) und eine Anordnung der exzentrischen Lagereinheiten (17, 18) der oberen und der unteren Umlenkrolle (13, 14) des S-Rollenpaares oder der S-Rollenpaare (12) in einer Vertikalebene (21-21).

12. Walzwerk nach einem der Ansprüche 3 bis 10, **gekennzeichnet durch** eine Anordnung eines S-Rollenpaares oder beider S-Rollenpaare (12) unterhalb der Bandlaufebene (20-20) und eine Anordnung der exzentrischen Lagereinheiten (17, 18) der oberen und der unteren Umlenkrolle (13, 14) des S-Rollenpaares oder der S-Rollenpaare (12) in einer Ebene, die unter einem Winkel von +90° bis -90° zur Vertikalen verläuft.

13. Walzwerk nach einem der Ansprüche 3 bis 10, **gekennzeichnet durch** eine Anordnung eines S-Rollenpaares oder beider S-Rollenpaare (12) oberhalb der Bandlaufebene (20-20) und eine Anordnung der exzentrischen Lagereinheiten (17, 18) der oberen und der unteren Umlenkrolle (13, 14) des S-Rollenpaares oder der S-Rollenpaare (12) in einer Vertikalebene (21-21).

14. Walzwerk nach einem der Ansprüche 3 bis 10, **gekennzeichnet durch** eine Anordnung eines S-Rollenpaares oder beider S-Rollenpaare (12) oberhalb der Bandlaufebene (20-20) und eine Anordnung der exzentrischen Lagereinheiten (17, 18) der oberen und der unteren Umlenkrolle (13, 14) des S-Rollenpaares oder der S-Rollenpaare (12) in einer Ebene, die unter einem Winkel von +90° bis -90° zur Vertikalen verläuft.

15. Walzwerk nach einem der Ansprüche 3 bis 14, **gekennzeichnet durch** eine Drehung der Rotationsachsen (15, 16) der Umlenkrollen (13, 14) eines S-Rollenpaares oder beider S-Rollenpaare (12) um die Vertikalebene (21-21) der exzentrischen Lagereinheiten (17, 18) der Umlenkrollen (13, 14) in einen größten Abstand zueinander zur Erleichterung der Einführung des Walzbandes (9).

16. Walzwerk nach einem der Ansprüche 3 bis 15, **gekennzeichnet durch** eine offline-planheitsorientierte Betriebsweise mit reduziertem Aufhaspelzug.

17. Verfahren zum flexiblen Kalt- oder Warm-Einweg- oder Reversierwalzen von Metallband (9) mit veränderliche Banddicke in einem Walzwerk (1), das einen Walzensatz (2,3,4,5) und ein Anstellsystem zur Einstellung des Walzspaltes, eine dem Walzgerüst (1) vorgeordnete Abhaspel (7) und eine dem Walzgerüst (1) nachgeordnete Aufhaspel (8) für das Metallband (9) aufweist, die mit einem drehzahlgeregelten Antrieb ausgerüstet sind, **dadurch gekennzeichnet, dass** die Massenflussänderungen des Metallbandes (9) und die von diesen abhängige Bandgeschwindigkeit durch eine Drehzahlregelung der Bandhaspelantriebe derart kompensiert werden, dass die Bandzüge im Bereich der Umkehrpunkte der Bandbeschleunigung bei einer Änderung des Banddickenprofils konstant bleiben und dass verbleibende Restfehler im Massenfluss des Metallbandes (9) und im Bandzug aufgrund der beschränkten Antriebsdynamik der Haspelantriebe im Bereich der Umkehrpunkte der Bandbeschleunigung durch mindestens einen Bandspeicher (10,11) kompensiert werden, der als S-Rollenpaar (12) mit einer exzentrischen Drehverstellung mindestens einer Umlenkrolle des S-Rollenpaares zur Einstellung unterschiedlicher Schlaufenlängen des in einer Schlaufe (19) um die beiden Umlenkrollen (13,14) des S-Rollenpaares (12) geführten Metallbandes (9) ausgebildet ist.

## Claims

1. Rolling mill for flexible cold or hot, one-way or reverse rolling of metal strip (9), in particular made of steel, with changeable strip width, having a roll stand (1) which has a set of rolls (2, 3, 4, 5) and an adjustment system for adjustment of the roll gap, an uncoiler (7) which is disposed in front of the roll stand (1) and a coiler (8) which is disposed after the roll stand (1) for the metal strip (9), which are equipped with a speed-controlled drive, **characterised by** speed control of the drives of uncoiler and coiler (7, 8) with superimposed conduction control for compensation or control of the mass flow changes of the metal strip (9) and of the strip tension speed which is dependent thereon, and also for control of the strip tension, in particular in the region of the arrest points of the strip acceleration during a change of the strip thickness profile.

2. Rolling mill according to claim 1, **characterised by** inclusion of the thickness profile conduction calculator in order to determine the reference values for the roll gap adjustment for flexible adjustment of the strip thickness in the control of the coiler drives, the conduction calculator for control of the strip thickness profile transmitting the strip thickness course in addition as a function of time to a material flow predictor which, taking into account the backward slip of the material at the strip inlet side and the material advance at the strip outlet side of the roll stand (1) and also, with knowledge of the drive-specific moment control times, produces a pilot moment switch-on for the speed control of uncoiler (7) and coiler (8).

3. Rolling mill according to claim 1 and 2, **characterised by** being equipped with a rapid strip store (10, 11), which is disposed between uncoiler (7) and roll stand (1) and/or coiler (8) and roll stand (1) for compensation of the remaining residual errors in the mass flow of the metal strip (9) and in the strip tension due to the restricted drive dynamics of the coiler drives in the region of the arrest points of the strip acceleration during a change in the strip thickness profile, and also a configuration of the strip store or of the strip stores (10, 11) as an S-roller pair (12) with an upper and a lower deflection roller (13, 14), an eccentric mounting of the axes of rotation (15, 16) of the upper and/or lower deflection rollers (13, 14) in mounting units (17, 18) and also a changeable adjustment of the mutual position of the axes of rotation (15, 16) of the two deflection rollers (13, 14) by means of a rotational displacement of one or both axes of rotation (15, 16) about the mounting units (17, 18) by means of a rotational drive for adjustment of different loop lengths of the metal strip (9) which is guided in a loop (19) about the two deflection rollers (13, 14) of the S-roller pair (12).

4. Rolling mill according to claim 3, **characterised in that** the eccentric displacement at least of one deflection roller (13, 14) of an S-roller pair or of both S-roller pairs (12) is piloted by the material flow predictor.

5. Rolling mill according to claim 3, **characterised in that** the eccentric displacement at least of one deflection roller (13, 14) of an S-roller pair or of both S-roller pairs (12) is effected controlled by the measured strip tension.

6. Rolling mill according to one of the claims 3 to 5, **characterised in that** the angle of rotation of the eccentric displacement of the axis of rotation (15) at least of one deflection roller (13) of the S-roller pair (12) is determined from the eccentric initial position and as a function of the strip speed error from the acceleration deviation.

7. Rolling mill according to one of the claims 3 to 6, **characterised in that** the angular velocity of the eccentric displacement of the axis of rotation (15) at least of one deflection roller (13) of the S-roller pair (12) is determined from the eccentric initial position and as a function of the strip speed error from the acceleration deviation.

8. Rolling mill according to one of the claims 3 to 6, **characterised in that** the angle of rotation and the rotational angular velocity of the eccentric displacement of the axis of rotation (15) at least of one deflection roller (13) of the S-roller pair (12) are determined from the eccentric initial position and as a function of the strip speed error from the acceleration deviation.

9. Rolling mill according to one of the claims 3 to 8, **characterised in that** the dead points of the eccentric displacement of the axis of rotation (15) at least of one deflection roller (13) of the S-roller pair (12) are disposed approximately on the angular bisector of the loop angle of the deflection roller or of the deflection rollers.

10. Rolling mill according to one of the claims 3 to 9, **characterised by** a deflection roller or both deflection rollers (13, 14) of the S-roller pair or of both S-roller pairs (12) being equipped with a brake drive.

11. Rolling mill according to one of the claims 3 to 10, **characterised by** an arrangement of an S-roller pair or both S-roller pairs (12) below the strip running plane (20 - 20) and an arrangement of the eccentric mounting units. (17, 18) of the upper and of the lower deflection roller (13, 14) of the S-roller pair or of the S-roller pairs (12) in a vertical plane (21 - 21).

12. Rolling mill according to one of the claims 3 to 10, **characterised by** an arrangement of an S-roller pair or of both S-roller pairs (12) below the strip running plane (20 - 20) and an arrangement of the eccentric mounting units (17, 18) of the upper and of the lower deflection roller (13, 14) of the S-roller pair or of the S-roller pairs (12) in a plane which extends at an angle of +90° to -90° to the vertical.

13. Rolling mill according to one of the claims 3 to 10, **characterised by** an arrangement of an S-roller pair or of both S-roller pairs (12) above the strip running plane (20 - 20) and an arrangement of the eccentric mounting units (17, 18) of the upper and of the lower deflection roller (13, 14) of the S-roller pair or of the S-roller pairs (12) in a vertical plane (21 - 21).

14. Rolling mill according to one of the claims 3 to 10, **characterised by** an arrangement of an S-roller pair or of both S-roller pairs (12) above the strip running plane (20 - 20) and an arrangement of the eccentric mounting units (17, 18) of the upper and of the lower deflection roller (13, 14) of the S-roller pair or of the S-roller pairs (12) in a plane which extends at an angle of +90° to -90° to the vertical.

15. Rolling mill according to one of the claims 3 to 14, **characterised by** a rotation of the axes of rotation (15, 16) of the deflection rollers (13, 14) of an S-roller pair or of both S-roller pairs (12) about the vertical plane (21 - 21) of the eccentric mounting units (17, 18) of the deflection rollers (13, 14) at a maximum spacing relative to each other in order to facilitate introduction of the roll strip (9).

16. Rolling mill according to one of the claims 3 to 15, **characterised by** an offline-flatness-orientated mode of operation with reduced coiler tension.

17. Method for flexible cold or hot, one-way or reverse rolling of metal strip (9) with changeable strip width in a rolling mill (1) which has a set of rolls (2, 3, 4, 5) and an adjustment system for adjustment of the roll gap, an uncoiler (7) which is disposed in front of the roll stand (1) and a coiler (8) which is disposed after the roll stand (1) for the metal strip (9), which are equipped with a speed-controlled drive, **characterised in that** the mass flow changes of the metal strip (9) and the strip speed which is dependent thereon are compensated for by speed control of the strip coiler drives such that the strip tensions in the region of the arrest points of the strip acceleration during a change of the strip thickness profile remain constant, and **in that** remaining residual errors in the mass flow of the metal strip (9) and in the strip tension due to the restricted drive dynamics of the coiler drives in the region of the arrest points of the strip acceleration are compensated for by at least one strip store (10, 11), which is configured as an S-roller pair (12) with an eccentric rotational displacement at least of one deflection roller of the S-roller pair for adjustment of different loop lengths of the metal strip (9) which is guided in a loop (19) about the two deflection rollers (13, 14) of the S-roller pair (12).

## Revendications

1. Laminoir pour le laminage flexible à froid ou à chaud, à voie unique ou réversible, de bande ( 9 ) de métal, notamment d'acier, ayant une épaisseur de bande variable, comprenant une cage ( 1 ) de laminoir, qui a un jeu ( 2, 3, 4, 5 ) de cylindres et un système de serrage pour le réglage de l'emprise, une débobineuse ( 7 ) en amont de la cage ( 1 ) de laminoir et une bobineuse ( 8 ) en aval de la cage ( 1 ) de laminoir pour la bande ( 9 ) de métal, qui sont équipées d'un entraînement régulé en vitesse de rotation, **caractérisé par** une régulation de la vitesse de rotation des entraînements de la débobineuse et de la bobineuse ( 7, 8 ) ayant une régulation superposée de valeurs pilotes pour la compensation ou la régulation des variations de flux massique de la bande ( 9 ) de métal et de la vitesse de traction de la bande qui en dépend, ainsi que pour la régulation de la traction de la bande, notamment dans la partie des points d'inversion de l'accélération de la bande lors d'une variation du profil d'épaisseur de la bande.

2. Laminoir suivant la revendication 1, **caractérisé par** une intégration de l'ordinateur pilote de profil d'épaisseur, pour la détermination des valeurs de consigne du réglage de l'emprise pour le réglage flexible de l'épaisseur de la bande, dans la régulation des entraînements de bobineuse, l'ordinateur pilote acheminant, pour la régulation du profil d'épaisseur de la bande la courbe d'épaisseur de la bande supplémentairement en fonction du temps à un prédicteur de flux de matière qui, en tenant compte de l'accumulation de matière du côté d'entrée de la bande et de l'avance de matière du côté de sortie de la bande de la cage ( 1 ) de laminoir, ainsi qu'en connaissance des durées de régulation instantanée spécifiques à l'entraînement, produit un pilotage instantané précommandé de la régulation de la vitesse de rotation de la débobineuse ( 7 ) et de la bobineuse ( 8 ).

3. Laminoir suivant la revendication 1 et 2, **caractérisé par** la présence d'un accumulateur ( 10, 11 ) de bande rapide, disposé entre la débobineuse ( 7 ) et la cage ( 1 ) de laminoir et/ou entre la bobineuse ( 8 ) et la cage ( 1 ) de laminoir, pour la compensation d'erreurs résiduelles subsistant dans le flux massique de la bande ( 9 ) de métal et dans la traction de la bande en raison de la dynamique d'entraînement limitée des entraînements de bobineuse dans la partie des points d'inversion de l'accélération de la bande lors d'une modification du profil d'épaisseur de la bande, ainsi que par la constitution de l'accumulateur de bande ou des accumulateurs ( 10, 11 ) de bande sous la forme d'une paire ( 12 ) de rouleaux en S, ayant un rouleau ( 13 ) supérieur et un rouleau ( 14 ) inférieur de renvoi, un montage excentré des axes ( 15, 16 ) de rotation des rouleaux ( 13, 14 ) supérieur et/ou inférieur de renvoi dans des unités ( 17, 18 ) de palier, ainsi qu'un réglage variable de la position mutuelle des axes ( 15, 16 ) de rotation et des rouleaux ( 13, 14 ) de renvoi par un réglage en rotation de l'un ou des deux axes ( 15, 16 ) de rotation autour des unités ( 17, 18 ) de palier au moyen d'un entraînement en rotation pour le réglage de longueurs de boucle différentes de la bande ( 9 ) de métal passant suivant une boucle ( 19 ) autour des deux rouleaux ( 13, 14 ) de renvoi de la paire ( 12 ) de rouleaux en S.

4. Laminoir suivant la revendication 3, **caractérisé en ce que** le réglage par excentrique d'au moins un rouleau ( 13, 14 ) de renvoi d'une paire de rouleaux en S ou des deux paires ( 12 ) de rouleaux en S s'effectue de façon précommandée par le prédicteur de flux de matière.

5. Laminoir suivant la revendication 3, **caractérisé en ce que** le réglage par excentrique d'au moins l'un des rouleaux ( 13, 14 ) de renvoi d'une paire de rouleaux en S ou des deux paires ( 12 ) de rouleaux en S s'effectue de manière réglée par la traction de la bande, qui est mesurée.

6. Laminoir suivant l'une des revendications 3 à 5, **caractérisé en ce que** l'angle de rotation du réglage par excentrique de l'axe ( 15 ) de rotation d'au moins un rouleau ( 13 ) de renvoi de la paire ( 12 ) de rouleaux en S est déterminé à partir de la position initiale de l'excentrique et en fonction de l'erreur sur la vitesse de la bande à partir de l'écart d'accélération.

7. Laminoir suivant l'une des revendications 3 à 6, **caractérisé en ce que** la vitesse angulaire du réglage par excentrique de l'axe ( 15 ) de rotation d'au moins l'un des rouleaux ( 13 ) de renvoi de la paire ( 12 ) de rouleaux en S est déterminée à partir de la position initiale de l'excentrique et en fonction de l'erreur sur la vitesse de la bande à partir de l'écart d'accélération.

8. Laminoir suivant l'une des revendications 3 à 6, **caractérisé en ce que** l'angle de rotation et la vitesse de l'angle de rotation du réglage par excentrique de l'axe ( 15 ) de rotation d'au moins l'un des rouleaux ( 13 ) de renvoi de la paire ( 12 ) de rouleaux en S sont déterminés à partir de la position initiale de l'excentrique et en fonction de l'erreur sur la vitesse de la bande à partir de l'écart d'accélération.

9. Laminoir suivant l'une des revendications 3 à 8, **caractérisé en ce que** les points morts du réglage par excentrique de l'axe ( 15 ) de rotation d'au moins l'un des rouleaux ( 13 ) de renvoi de la paire ( 12 ) de rouleaux en S sont disposés à peu près sur les bissectrices de l'angle de contact du rouleau de renvoi ou des rouleaux de renvoi.

10. Laminoir suivant l'une des revendications 3 à 9, **caractérisé en ce que** l'un des rouleaux de renvoi ou les deux rouleaux ( 13, 14 ) de renvoi de la paire de rouleaux en S ou des deux paires ( 12 ) de rouleaux en S est équipé d'un entraînement de frein.

11. Laminoir suivant l'une des revendications 3 à 10, **caractérisé par** un agencement d'une paire de rouleaux en S ou des deux paires ( 12 ) de rouleaux en S en dessous du plan ( 20-20 ) de déplacement de la bande et par un agencement des unités ( 17, 18 ) de palier à excentrique des rouleaux ( 13, 14 ) supérieur et inférieur de renvoi de la paire de rouleaux en S ou des paires ( 12 ) de rouleaux en S dans un plan ( 21-21 ) vertical.

12. Laminoir suivant l'une des revendications 3 à 10, **caractérisé par** un agencement d'une paire de rouleaux en S ou des deux paires ( 12 ) de rouleaux en S en dessous du plan ( 20-20 ) de déplacement de la bande et par un agencement des unités ( 17, 18 ) de palier à excentrique des rouleaux ( 13, 14 ) supérieur et inférieur de renvoi de la paire de rouleaux en S ou des paires ( 12 ) de rouleaux en S dans un plan qui fait un angle de +90° à -90° avec la verticale.

13. Laminoir suivant l'une des revendications 3 à 10, **caractérisé par** un agencement d'une paire de rouleaux en S ou des deux paires ( 12 ) de rouleaux en S au-dessus du plan ( 20-20 ) de déplacement de la bande et par un agencement des unités ( 17, 18 ) de palier à excentrique des rouleaux ( 13, 14 ) supérieur et inférieur de renvoi de la paire de rouleaux en S ou des paires ( 12 ) de rouleaux en S dans un plan ( 21-21 ) vertical.

14. Laminoir suivant l'une des revendications 3 à 10, **caractérisé par** un agencement d'une paire de rouleaux en S ou des deux paires ( 12 ) de rouleaux en S au-dessus du plan ( 20-20 ) de déplacement de la bande et par un agencement des unités ( 17, 18 ) de palier à excentrique des rouleaux ( 13, 14 ) supérieur et inférieur de renvoi de la paire de rouleaux en S ou des paires ( 12 ) de rouleaux en S dans un plan qui fait un angle de +90° à -90° avec la verticale.

15. Laminoir suivant l'une des revendications 3 à 14, **caractérisé par** une rotation des axes ( 15, 16 ) de rotation des rouleaux ( 13, 14 ) de renvoi d'une paire de rouleaux en S ou des deux paires ( 12 ) de rouleaux en S autour du plan ( 21-21 ) vertical des unités ( 17, 18 ) de palier à excentrique des rouleaux ( 13, 14 ) de renvoi à une distance très grande l'un de l'autre pour faciliter l'introduction de la bande ( 9 ) laminée.

16. Laminoir suivant l'une des revendications 3 à 15, **caractérisé par** un mode de fonctionnement en planéité offline à traction de bobinage réduite.

17. Procédé de laminage flexible à froid ou à chaud, à voie unique ou réversible, de bande ( 9 ) de métal d'épaisseur de bande variable dans un laminoir ( 1 ), qui a un jeu ( 2, 3, 4, 5 ) de cylindres et un système de serrage pour le réglage de l'emprise, une débobineuse ( 7 ) en amont de la cage ( 1 ) de laminoir et une bobineuse ( 8 ) en aval de la cage ( 1 ) de laminoir pour la bande ( 9 ) de métal, qui sont équipées d'un entraînement régulé en vitesse de rotation, **caractérisé en ce que** l'on compense les variations de flux massique de la bande ( 9 ) de métal et la vitesse de la bande qui en dépend par une régulation de la vitesse de rotation des entraînements de bobineuse de bande, de façon à ce que les tractions de la bande restent constantes dans la partie des points d'inversion de l'accélération de la bande lors d'une variation du profil d'épaisseur de la bande et **en ce que** des défauts résiduels subsistant dans le flux massique de la bande ( 9 ) de métal et dans la traction de la bande, en raison de la dynamique d'entraînement limitée des entraînements de bobineuse, sont compensés, dans la partie des points d'inversion de l'accélération de la bande, par au moins un accumulateur ( 10, 11 ) de bande, qui est constitué sous la forme d'une paire ( 12 ) de rouleaux en S ayant un réglage en rotation à excentrique d'au moins un rouleau de renvoi de la paire de rouleaux en S, pour le réglage de longueurs de boucle différentes de la bande ( 9 ) de métal guidée suivant une boucle ( 19 ) autour des deux rouleaux ( 13, 14 ) de renvoi de la paire ( 17 ) de rouleaux en S.
